# EUROPÄISCHE PATENTSCHRIFT

(11) **EP 1 707 527 B1**
(45) Veröffentlichungstag und Bekanntmachung des Hinweises auf die Patenterteilung: **23.02.2011**
(21) Anmeldenummer: 06110637.3
(22) Anmeldetag: 03.03.2006
(51) Int. Cl.: B66B 11/04

(54) **Auflager für eine Personenfördereinrichtung**
Support for elevator machinery
Support pour entraînement d'ascenseur

(30) Priorität: 08.03.2005 EP 05405225
(43) Veröffentlichungstag der Anmeldung: 04.10.2006
(73) Patentinhaber: Inventio AG, 6052 Hergiswil (CH)
(72) Erfinder: Schneider, Marcel, 6010 Kriens (CH)

(56) Entgegenhaltungen:
- EP-A- 0 985 625
- DE-A1- 2 441 882
- US-A- 5 027 925
- US-A1- 2003 155 480
- PATENT ABSTRACTS OF JAPAN Bd. 017, Nr. 304 (M-1427), 10. Juni 1993 (1993-06-10) & JP 05 024769 A (TOSHIBA CORP), 2. Februar 1993 (1993-02-02)

## Beschreibung

Die Erfindung betrifft ein Auflager für eine Personenfördereinrichtung, wobei ein Isolationskörper schwingungsbeaufschlagte Teile der Personenfördereinrichtung trägt und gegenüber einer Unterlage schwingungstechnisch isoliert.

Aus der Auslegeschrift DE 24 41 882 ist ein elastisches Auflager für den Rahmen einer Aufzugsmaschine bekannt geworden, das aus einem mit horizontalen Durchbrechungen versehenen Gummikörper besteht und mit einer Tragfläche auf der Unterlage und mit der entgegengesetzten Tragfläche unter dem getragenen Rahmen angeordnet und mittels einer Klemmverbindung befestigt ist. Im Gummikörper sind Durchbrechungen vorgesehen, mittels denen ein grosser Federweg bei ausreichender horizontaler Stabilität machbar ist.

Ein Nachteil der bekannten Einrichtung liegt darin, dass der Gummikörper lediglich für eine bestimmte Belastung ausgelegt ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein an die Belastung anpassbares Auflager mit Isolationskörper zu schaffen.

Vorteilhafte Weiterbildungen der Erfindung sind in den abhängigen Patentansprüchen angegeben.

Die durch die Erfindung erreichten Vorteile sind im wesentlichen darin zu sehen, dass der Federweg bzw. die Einfederung des Auflagers bzw. des Isolationskörpers je nach Belastung einstellbar ist. Aufzugsmaschinen mit unterschiedlichem Gewicht und für unterschiedliche Lasten oder Seilfixpunkte für unterschiedliche Lasten oder Fahrtreppen bzw. Fahrsteige unterschiedlicher Grösse oder deren Antriebsmaschinen können mit dem erfindungsgemässen Auflager bzw. mit dem Isolationskörper gegenüber der Unterlage schwingungstechnisch isoliert werden, wobei Isolationskörper gleicher Shorhärte verwendbar sind. Im Isolationskörper eingelagerte, herausbrechbare Zapfen ermöglichen eine gleichmässige Einfederung bei unterschiedlicher Belastung. Der für die jeweilige Anwendung notwendige Isolationskörper kann aus dem erfindungsgemässen Isolationskörper gefertigt werden, indem eine entsprechende Anzahl Zapfen herausgebrochen werden. Für unterschiedliche Belastungen genügt ein Isolationskörper mit einer Shorhärte, wobei die notwendige Einfederung mittels der herausbrechbaren Zapfen einstellbar ist. Dadurch können die Herstellungskosten durch grosse Stückzahlen wesentlich gesenkt werden. Ausserdem wird die Logistik (Lagerhaltung, Lagerbewirtschaftung, Verteilung, Montage, etc.) vereinfacht.

Anhand der beiliegenden Figuren wird die vorliegende Erfindung näher erläutert.

Es zeigen:
Fig. 1
   eine Aufzugsmaschine mit Auflager,
Fig. 2
   Einzelheiten des Auflagers,
Fig. 3
   einen erfindungsgemässen Isolationskörper eines Auflagers,
Fig. 4
   einen Ausschnitt des Isolationskörpers mit eingelagerten Zapfen,
Fig. 5
   den Isolationskörper und Zapfen in unbelastetem Zustand,
Fig. 6
   den Isolationskörper und Zapfen in belastetem Zustand,
Fig. 7
   den Isolationskörper mit herausgebrochenen Zapfen,
Fig. 8
   einen Ausschnitt des Isolationskörpers mit herausgebrochenen Zapfen,
Fig. 9
   den Isolationskörper ohne Zapfen in unbelastetem Zustand,
Fig. 10
   den Isolationskörper ohne Zapfen in belastetem Zustand und
Fig. 11
   ein Diagramm mit dem Einfederweg als Funktion der Belastung.

Fig. 1 zeigt eine Aufzugsmaschine 20 mit Treibscheibe 21 für den Antrieb einer in einem Aufzugsschacht verfahrbaren Aufzugskabine. Ein Auflager 22 isoliert die vertikallastaufnehmende Aufzugsmaschine 20 schwingungstechnisch gegenüber einem Träger 23, wobei die Aufzugsmaschine 20 mittels mindestens einer Befestigung 24 mit dem Träger verbunden ist.

Das Auflager 22 kann auch für vertikallastaufnehmende Seilfixpunkte oder für vertikallastaufnehmende Teile von Fahrtreppen bzw. Fahrsteigen wie beipielsweise deren Antriebsmaschinen verwendet werden.

Fig. 2 zeigt Einzelheiten des Auflagers 22, bestehend aus mindestens einem erfindungsgemässen Isolationskörper 1 und mindestens einer Befestigung 24, wobei der Isolationskörper 1 zwischen Träger 23 und Aufzugsmaschine 20 angeordnet ist und die Befestigung 24 die Aufzugsmaschine 20 mit dem Träger 23 verbindet. Die Befestigung 24 besteht aus einer Schraube 25, die eine Distanzhülse 26 durchdringt und an einem Ende mit der Aufzugsmaschine 20 verschraubt ist. Am anderen Ende weist die Schraube 25 beispielsweise einen Sechskantkopf 27 auf, auf dem eine Unterlagsscheibe 28 aufliegt, wobei die Distanzhülse 26 zwischen Unterlagsscheibe 28 und Aufzugsmaschine 20 eingespannt ist. Zwischen der Unterlagsscheibe 28 und dem Träger 23 ist ein Federelement 29 vorgesehen, das in eine Ausnehmung 30 des Trägers 23 reicht und mit der durch die Belastung hervorgerufenen Einfederung des Isolationskörpers 1 spielen kann. Einzelheiten des Isolationskörpers 1 unter Belastung sind in Fig. 10 gezeigt.

Fig. 3 zeigt den erfindungsgemässen Isolationskörper 1 des Auflagers 22 für Personenfördereinrichtungen (Aufzugsmaschinen mit unterschiedlichem Gewicht oder Seilfixpunkte für unterschiedliche Lasten oder Fahrtreppen bzw. Fahrsteige unterschiedlicher Grösse), wobei der Isolationskörper 1 schwingungsbeaufschlagte, vertikallastaufnehmende Teile der Personenfördereinrichtung trägt und gegenüber einer Unterlage, beispielsweise dem Träger 23 schwingungstechnisch isoliert.

Der Isolationskörper 1 ist beispielsweise plattenförmig und hat die Abmessungen 340x256x20 mm. Andere Körperformen und Abmessungen sind auch möglich. Im Isolationskörper 1 eingelagert sind Federkörper, beispielsweise Zapfen 2, wobei die Zapfen 2 gitterartig in Reihen und Spalten über den Isolationskörper 1 verteilt angeordnet sind. Andere Anordnungen, beispielsweise spiralförmige oder kreisförmige Anordnungen sind auch möglich. Üblicherweise bestehen die Zapfen 2 aus demselben Material (beispielsweise Naturkautschuk mit hoher Elastizität und hohen mechanischen Eigenschaften) wie der Isolationskörper 1. Unterschiedliche Materialien für die Zapfen 2 und den Isolationskörper 1 sind auch denkbar. Anstelle der im Querschnitt kreisförmigen Zapfen 2 können auch viereckförmige, dreieckförmige, kugelförmige oder andersförmige Federkörper vorgesehen sein.

Fig. 4 zeigt den Ausschnitt A des Isolationskörpers 1 mit Zapfen 2 gemäss Fig. 3. In Fig. 4 ist der Zapfen 2 kreisrund gezeigt. Der Zapfen 2 kann auch andere Körperformen aufweisen wie beipielsweise einen Zylinder mit ovaler Grundfläche. Der Zapfen 2 ist mittels Stegen 3 mit dem Isolationskörper 1 verbunden, wobei die Stege 3 beipielsweise über die gesamte Höhe des Isolationskörpers 1 wie in Fig. 9 gezeigt verlaufen. Die Stege können beipielsweise eine Breite 4 von 1 mm aufweisen. Der Durchmesser 5 des Zapfens 2 kann beipielsweise 30 mm aufweisen, wobei der Durchmesser 6 der Öffnung 7 zur Aufnahme des Zapfens 2 beipielsweise 32 mm aufweist.

Fig. 5 zeigt einen Schnitt durch den Isolationskörper 1 und den Zapfen 2 in unbelastetem Zustand. Isolationselement 1 und Zapfen 2 weisen eine Höhe 8 auf von beispielsweise 20 mm. Klar ersichtlich ist das Spiel 7.2 zwischen Zapfen 2 und Öffnung 7 von beispielsweise 1 mm.

Fig. 6 zeigt einen Schnitt durch den Isolationskörper 1 und den Zapfen 2 in belastetem Zustand. Durch die Belastung sind das Isolationselement 1 und der Zapfens 2 leicht zusammengedrückt worden und weisen eine Höhe 8 auf von beispielsweise 19 mm. Der Zapfen 2 füllt die Öffnung 7 vollständig aus.

Fig. 7 zeigt den Isolationskörper 1 mit herausgebrochenen Zapfen 2. Kreise mit dicker Linie symbolisieren Zapfen 2. Kreise mit dünner Linie symbolisieren Öffnungen 7 ohne Zapfen 2 bzw. Öffnungen mit herausgebrochenen Zapfen 2.

Fig. 8 zeigt einen Ausschnitt A des Isolationskörpers 1 mit herausgebrochenem Zapfen 2 gemäss Fig. 5. Vom durchgetrennten Steg 3 ist der Stegansatz 3.1 am Isolationskörper 1 sichtbar.

Fig. 9 zeigt den Schnitt B-B der Fig. 8, wobei der Isolationskörper 1 mit herausgebrochenem Zapfen 2 in unbelastetem Zustand ist. Die Höhe 8 des Isolationskörpers 1 ist wie oben erwähnt beispielsweise 20 mm.

Fig. 10 zeigt den Schnitt B-B der Fig. 8, wobei der Isolationskörper 1 mit herausgebrochenem Zapfen 2 in belastetem Zustand ist. Durch die Belastung ist das Isolationselement 1 leicht zusammengedrückt worden und weist wie oben erwähnt eine Höhe 8 auf von beispielsweise 19 mm. Die Öffnungswand 7.1 ist durch die Belastung leicht bauchig geworden.

Fig. 11 zeigt ein Diagramm mit dem Einfederweg s als Funktion der Belastung bzw. der Kraft F auf den Isolationskörper 1. Kurve O zeigt die Charakteristik eines Isolationskörpers 1 ohne herausgebrochene Zapfen 2 und Kurve M zeigt die Charakteristik eines Isolationskörpers 1 mit herausgebrochenen Zapfen 2. Bei einer bestimmten Belastung des Isolationskörpers 1 bzw. Kraft F₁ auf den Isolationskörper 1 resultiert bei der Kurve O ein Einfederweg S_{O} und bei der Kurve M ein Einfederweg Sₘ, wobei S_{O}<Sₘ ist. Nicht berücksichtigt ist das Spiel 7.2 zwischen Zapfen 2 und Öffnung 7, wobei die Kurven O,M innerhalb des Spiels 7.2 deckungsgleich sind und danach mit einem leichten Knick unterschiedlich, etwa wie gezeigt ansteigen.

## Patentansprüche

1. Auflager für eine Personenfördereinrichtung, wobei ein Isolationskörper (1) schwingungsbeaufschlagte, vertikallastaufnehmende Teile (20) der Personenfördereinrichtung trägt und gegenüber einer Unterlage (23) schwingungstechnisch isoliert,
**dadurch gekennzeichnet,**
**dass** der Federweg (s) bzw. die Einfederung des Isolationskörpers (1), je nach Belastung (F) durch die schwingungsbeaufschlagten, vertikallastaufnehmenden Teile (20) einstellbar ist und in Öffnungen (7) des Isolationskörpers (1) Federkörper (2) angeordnet sind, die je nach Belastung (F) entfernbar sind.

2. Auflager nach Anspruch 1,
**dadurch gekennzeichnet,**
**dass** die Öffnungen (7) gitterartig über den Isolationskörper (1) verteilt angeordnet sind.

3. Auflager nach einem der Ansprüche 1 oder 2,
**dadurch gekennzeichnet,**
**dass** die Federkörper (2) herausbrechbar sind.

4. Auflager nach einem der Ansprüche 1 bis 3,
**dadurch gekennzeichnet,**
**dass** die Federkörper Zapfen (2) sind, die mittels Stegen (3) mit dem Isolationskörper (1) verbunden sind.

5. Auflager nach Anspruch 4,
**dadurch gekennzeichnet,**
**dass** die Zapfen (2) an den Stegen (3) vom Isolationskörper (1) trennbar sind.

6. Verfahren zur Isolation von schwingungsbeaufschlagten, vertikallastaufnehmenden Teilen (20) einer Personenfördereinrichtung, wobei ein Isolationskörper (1) die schwingungsbeaufschlagten, vertikallastaufnehmenden Teile (20) trägt und gegenüber einer Unterlage (23) schwingungstechnisch isoliert, wobei der Federweg (s) bzw. die Einfederung des Isolationskörpers (1) je nach Belastung (F) durch die schwingungsbeaufschlagten, vertikallastaufnehmenden Teile (20) mittels im Isolationskörper (1) eingelagerten Federkörpern (2) eingestellt wird,
**dadurch gekennzeichnet,**
**dass** die Einstellung des Federweges (s) bzw. der Einfederung des Isolationskörpers (1) durch Entfernen von Federkörpern (2) erfolgt.

## Claims

1. Mount for equipment for conveying persons, wherein an insulation body (1) carries vibrationally loaded parts (20), which accept vertical loads, of the conveying equipment for persons and insulates the parts in terms of vibration relative to a support (23), **characterised in that** the spring travel (s) or spring deflection of the insulation body (1) is settable according to the respective loading (F) by the vibrationally loaded parts (20) accepting vertical loads, and spring bodies (2), which are removable according to the respective loading (F), are arranged in openings (7) of the insulation body (1).

2. Mount according to claim 1, **characterised in that** the openings (7) are arranged to be distributed in grid-like manner over the insulation body (1).

3. Mount according to one of claims 1 and 2, **characterised in that** the spring bodies (2) can be broken out.

4. Mount according to any one of claims 1 to 3, **characterised in that** the spring bodies are plugs (2) connected with the insulation body (1) by means of webs (3).

5. Mount according to claim 4, **characterised in that** the plugs (2) are separable from the insulation body (1) at the webs (3).

6. Method of insulating vibrationally loaded parts (20), which accept vertical loads, of equipment for conveying persons, wherein an insulation body (1) carries vibrationally loaded parts (20), which accept vertical loads, and insulates the parts in terms of vibration relative to a support (23), wherein the spring travel (s) or the spring deflection of the insulation body (1) is set in accordance with the respective loading (F) by the vibrationally loaded parts (20), which accept vertical loads, by means of spring bodies (2) embedded in the insulation body (1), **characterised in that** the setting of the spring travel (s) or the spring deflection of the insulation body (1) is carried out by removal of spring bodies (2).

## Revendications

1. Support pour un dispositif de transport de personnes, dans lequel un corps isolant (1) porte des pièces porteuses de charge verticale (20), soumises à des vibrations, du dispositif de transport de personnes et assure pour ces pièces une protection antivibrations par rapport à une base (23),
**caractérisé en ce que** la course de ressort (s) ou la compression du corps isolant (1) est réglable en fonction de la contrainte (F) due aux pièces porteuses de charge verticale (20) qui sont soumises à des vibrations, et des corps élastiques (2) qui sont aptes à être enlevés suivant la contrainte (F) sont disposés dans des ouvertures (7) du corps isolant (1).

2. Support selon la revendication 1, **caractérisé en ce que** les ouvertures (7) sont réparties sur le corps isolant (1) à la manière d'un quadrillage.

3. Support selon l'une des revendications 1 ou 2, **caractérisé en ce que** les corps élastiques (2) sont aptes à être arrachés.

4. Support selon l'une des revendications 1 à 3, **caractérisé en ce que** les corps élastiques sont constitués par des tiges (2) qui sont reliées au corps isolant (1) à l'aide de pattes (3).

5. Support selon la revendication 4, **caractérisé en ce que** les tiges (2) sont aptes à être séparées du corps isolant (1) au niveau des pattes (3).

6. Procédé pour isoler des pièces porteuses de charge verticale (20), soumises à des vibrations, d'un dispositif de transport de personnes, selon lequel un corps isolant (1) porte lesdites pièces porteuses de charge verticale (20) soumises à des vibrations et assure pour ces pièces une protection antivibrations par rapport à une base (23), et la course de ressort (s) ou la compression du corps isolant (1) est réglée à l'aide de corps élastiques (2) insérés dans le corps isolant (1), en fonction de la contrainte (F) due aux pièces porteuses de charge verticale (20) et soumises à des vibrations,
**caractérisé en ce que** le réglage de la course de ressort (s) ou de la compression du corps isolant (1) se fait grâce à la suppression de corps élastiques (2).
